# EUROPÄISCHE PATENTSCHRIFT

(11) **EP 0 391 283 B1**
(45) Veröffentlichungstag und Bekanntmachung des Hinweises auf die Patenterteilung: **12.10.1994**
(21) Anmeldenummer: 90106195.2
(22) Anmeldetag: 30.03.1990
(51) Int. Cl.: H01J 61/36, H01J 61/12, H01J 61/82

(54) **Zweiseitig gesockelte Hochdruckentladungslampe**
Double-based high-pressure discharge lamp
Lampe à décharge à haute pression à double culot

(30) Priorität: 04.04.1989 DE 3910878
(43) Veröffentlichungstag der Anmeldung: 10.10.1990
(73) Patentinhaber: Patent-Treuhand-Gesellschaft für elektrische Glühlampen mbH, 81543 München (DE)
(72) Erfinder: Heider, Jürgen, Dr., D-8000 München 90 (DE); Gosslar, Achim, D-8000 München 83 (DE)

(56) Entgegenhaltungen:
- EP-A- 0 159 620
- EP-A- 0 169 510
- DE-U- 8 805 183
- FR-A- 2 125 360
- FR-A- 2 620 267
- US-A- 2 924 731
- US-A- 3 654 506
- PATENT ABSTRACTS OF JAPAN vol. 7, no. 136 (E-181)(1281) 14 Juni 83 & JP-A-58 51457
- PATENT ABSTRACTS OF JAPAN vol. 4, no. 48 (E-6)(530) & JP-A-55 19733
- SOVIET INVENTIONS ILLUSTRATED Week 32, Abstract 83-733529/32, 21/09/1983 & SU-A-963119

## Beschreibung

Die Erfindung betrifft eine Hochdruckentladungslampe gemäß dem Oberbegriff des Anspruchs 1. Lampen dieser Art wurden bisher nur für Scheinwerfer und Beleuchtungssysteme für Bühne, Film und Fernsehen eingesetzt. Bei dem hier beschriebenen Lampentyp ist unter hoher Leistung in etwa ein Bereich von 1000 - 4000 W zu verstehen. Die Wandbelastung liegt dabei in der Größenordnung von 30 - 60 W/cm²,

Aus der DE-OS 35 06 295 ist eine für diese optische Anwendung geeignete Hochdruckentladungslampe mit Metallhalogenidfüllung bekannt. Um Verzerrungen des optischen Systems zu minimieren, werden diese Lampen ohne Außenkolben und mit möglichst kurzem Elektrodenabstand (ca. 30 mm) gefertigt. Das Entladungsgefäß aus Quarzglas ist mit sehr langen zylindrischen Elektrodenschäften ausgestattet, in denen lange Molybdänfolien mittels einer Einschmelzung eingebettet sind. Diese anspruchsvolle, nur manuell ausführbare Technik ist erforderlich, da bei frei brennendem Entladungsgefäß die Temperatur am sockelnahen Folienende, das dem oxidierenden und damit die Lampenlebensdauer begrenzenden Luftsauerstoff ausgesetzt ist, unterhalb von 400 °C liegen sollte. Die umständliche Einschmelztechnik macht diese Lampen sehr teuer. Die Lebensdauer ist sehr begrenzt (ca. 250 Stunden). Ein unerfreulicher Nebenaspekt ist außerdem, daß der relativ hohe elektrische Widerstand der langen Molybdänfolien (bei 400 °C beträgt er ca. 0,043Ω) zu hohen elektrischen Verlusten und damit verbunden zu einer Aufheizung des Schaftes und letztendlich zu einer unbefriedigenden Lichtausbeute des Gesamtsystems (ca. 80 1m/W) führt. Die fehlende Wirtschaftlichkeit und die großen Abmessungen ließ diesen Lampentyp bisher nicht für andere Zwecke, insbesondere für die Außenbeleuchtung, wo die Windlast eine Rolle spielt, geeignet erscheinen.

Eine ähnliche Lampe mit gleichermaßen kurzer Lebensdauer von 250 Stunden, jedoch sehr hoher Leistung (4000 - 12000 W) ist aus der DE-PS 34 27 280 bekannt. Ausführliche Beschreibungen dieses Lampentyps finden sich in den Technisch-wissenschaftlichen Abhandlungen der OSRAM-Gesellschaft, Springer Verlag, Bd. 11, Seite 163 ff und S. 189 ff sowie Bd. 12, Seite 83 ff.

Eine äußerst aufwendige Anordnung, um die Temperatur dieser Lampen in Sockelnähe auf 350 °C zu begrenzen, ist aus der DE-OS 26 19 505 bekannt. Zwischen Einschmelzung und Sockel sind mehrere gasgefüllte Hohlräume angeordnet. In der DE-OS 33 19 021 wird die Temperatur des Lampenschafts dadurch verringert, daß die Endfläche der als Vollzylinder geformten Einschmelzung nicht glatt und spiegelnd, sondern trichterförmig ist. Durch Unterbindung der Rückreflektion am glatten Ende kann die Temperaturbelastung des Lampenschafts etwas verringert werden. Dieses Problem stellt sich deswegen, weil der vollzylindrische Lampenschaft ähnlich einem Lichtleiter wirkt, in den Wärme und Licht aus dem Entladungsvolumen eingekoppelt wird. Doch trotz dieser Maßnahmen wird für eine 2500 W-Lampe immer noch ein Lampenschaft von 110 mm Länge benötigt.

Andererseits ist ein anderer Typus von Hochdruckentladungslampen mit Metallhalogenidfüllung bekannt, der sich mehr für allgemeine Beleuchtungszwecke eignet (vgl. z.B. EP-OS 159 620), wo es auf hohe Wirtschaftlichkeit ankommt. Diese Lampen sind mit einem Außenkolben ausgestattet, der das Problem der Luftoxidation zwar entscheidend entschärft und eine Lebensdauer von mehreren tausend Stunden ermöglicht, jedoch die optische Qualität verschlechtert. Andererseits können dadurch die Schäfte am Entladungsgefäß sehr kurz gehalten werden und problemlos mit der maschinenfreundlichen und preisgünstigen Quetschtechnik ausgeführt werden. Die Temperatur am Ende der Quetschung ist erheblich höher als 350 °C, was jedoch wegen der inerten oder evakuierten Atmosphäre innerhalb des Außenkolbens keine Rolle spielt. Der relativ große Elektrodenabstand (ca. 100 mm) und die höhere Versorgungsspannung (380 V) führen zusammen zu einer ähnlichen Lichtausbeute (85 lm/W) des Gesamtsystems. Diese Lampe ist wegen der großen Bogenlänge und dem Außenkolben für optische Anwendungen nur bedingt geeignet. Wegen der kurzen Baulänge und geringen Windlast wird sie jedoch trotzdem für Flutlicht und Gebäudeanstrahlung verwendet.

Aufgabe der Erfindung ist es, eine Lampe für optische Anwendungen aller Art bereitzustellen, die sich zusätzlich durch hohe Wirtschaftlichkeit und kleine Lampenabmessungen sowie hohem Wirkungsgrad auszeichnet und die auch für die Außenbeleuchtung geeignet ist.

Diese Aufgabe wird durch die kennzeichnenden Merkmale des Anspruchs 1 gelöst. Weitere vorteilhafte Ausgestaltungen finden sich in den abhängigen Ansprüchen.

Insbesondere weist die erfindungsgemäße Lampe eine sehr hohe Lichtausbeute (mehr als 100 lm/W) aus. Die Lebensdauer wird durch die Beschränkung der Temperatur des sockelnahen Folienendes auf höchstens 350 °C (im eingebauten Zustand) bis zu 1500 und mehr Stunden verlängert. Hierbei wird durch die Quetschdichtung besonders vorteilhaft der Lichtleitereffekt (vgl. DE-OS 33 19 021) unterbunden, der bei den zylindrischen Einschmelzungen dazu zwingt, die Baulänge zu vergrößern. Es wird durch die Erfindung eine Verkürzung der Baulänge des Lampenschafts (um∼50%) und des in die Quetschung eingebetteten Abschnitts der Elektrode (stabilisiert z.B. die Farbtemperatur) ermöglicht. Zur Erzielung optimaler Verhältnisse wurde ein ausgewogener Kompromiß in bezug auf Strombelastung, Folienlänge, Foliendicke und Geometrie des Entladungsgefäßes eingegangen, wobei sich letztlich der Einsatz der in dieser Form neuen Lampenschäfte in Quetschtechnologie als Schlüssel zum Erfolg erwies.

Wegen der kürzeren Lampenschäfte ist die Lampe selbst kompakter, was den Bau kleinerer Leuchten ermöglicht. Dies bedeutet bei Scheinwerfern einen geringeren Windwiderstand, was bei Anwendungen im Freien von erheblicher Bedeutung ist.

Im Vergleich zu den bisher bekannten Lampenschäften in Quetschtechnologie sind die erfindungsgemäßen Lampenschäfte erheblich länger. Der Quetschvorgang erfordert daher höchste Präzision. Zwei einander gegenüberstehende und um das zu quetschende Quarzglasgut rotierende Gasbrenner erzeugen eine sehr gleichmäßige Quetschtemperatur von 2300 ± 50 °C durch ein optimiertes Gasprofil, das durch vier Bohrlochreihen mit unterschiedlich großen Bohrungsdurchmessern erzeugt wird. Größere Temperaturdifferenzen würden zu problematischen Spannungen im Lampenschaft und schlechten Folieneinbettungen führen und somit den Ausschuß (Frühausfälle) erhöhen.

Die erfindungsgemäße Lampe soll anhand zweier Ausführungsbeispiele näher erläutert werden. Es zeigen schematisch
- Figur 1: eine Hochdruckentladungslampe mit einer Leistung von 2000 W
- Figur 2: eine Hochdruckentladungslampe mit einer Leistung von 1000 W.
- Figur 3: ein Detail für die Herstellung der Lampe gem. Fig.1

In Figur 1 ist eine 2000 W-Hochdruckentladungslampe 1 mit einer Länge von 190 mm dargestellt, die für den Einsatz in einem hier nicht dargestellten Reflektor gedacht ist. Die Lampe wird axial in den Reflektor eingesetzt, wobei eine kurze Baulänge von großer Bedeutung ist (vgl. Figur 3 der DE-OS 35 06 295). Das in sehr guter Näherung isotherme Entladungsgefäß 2 aus Quarzglas mit ca. 2 mm (oder 2,5 mm) Wandstärke ist als Tonnenkörper ausgeführt, dessen Erzeugende ein Kreisbogen mit einem Krümmungsradius von 38,25 mm ist, wobei die Wandstärke zum Zentralbereich 3 des Tonnenkörpers hin auf ca. 3 mm zunimmt, da hier die Wandbelastung (ca. 50 W/cm²) wegen der Konvektionskrümmung des Entladungsbogens am größten ist. Der größte Außendurchmesser des Tonnenkörpers beträgt 36 mm, die axiale Länge etwa 51 mm. Der Außendurchmesser an den Tonnenenden 4, an dem jeweils ein Lampenschaft 5 angeformt ist, mißt ca. 16 mm, so daß sich ein Entladungsvolumen von ca. 20 cm³ ergibt. Die stabförmigen Wolfram-Elektroden 6, deren Spitzen einen Abstand von 30 mm aufweisen, sind jeweils axial in dem Lampenschaft 5 gehalten und weisen eine doppellagige Wendel 7 in der Nähe der Elektrodenspitze auf. Die Lampenschäfte 5 haben eine Länge von ca. 40 mm und eine Breite von ca. 16 mm. Die Elektroden 6 sind über Molybdänfolien 8, die vakuumdicht mittels einer den gesamten Lampenschaft 5 umfassenden I-förmigen Quetschdichtung in die Lampenschäfte eingeschmolzen sind, mit massiven Stromzuführungen 9 verbunden. Die Molybdänfolien 8, die in an sich bekannter Weise linsenförmig geätzt sind, besitzen eine zentrale, maximale Dicke von etwa 50 µm und eine Länge von etwa 30 mm bei einer Breite von 8 mm.

Am sockelfernen Ende des Lampenschaftes 5 ist ein keramischer Hülsensockel 10 mit Kitt befestigt, der aus einem geschlitzten zylindrischen Halteteil 11 und einem abgeflachten, der Fassung zugewandten Endkörper 12 besteht.
Das Entladungsgefäß 2 enthält eine Füllung aus einem Edelgas (Argon) als Zündgas und Quecksilber als Hauptkomponente (ca. 220 mg) sowie pro cm³ Entladungsvolumen die Seltenen Erden DyBr₃(1 µmol) und TmBr₃ (0,5 µmol), außerdem 1 µmol TlBr, 2 µmol CsBr und 0,5 µmol ThJ₄. Das Thorium kann durch Hafnium ersetzt werden. Insgesamt ergibt sich mit dieser Füllung eine Farbtemperatur von ca. 5600 K bei einem Farbwiedergabeindex von 92 (Stufe 1a).

Die angegebene Seltene Erdfüllung hat als Farbort die Werte x = 0,3325, y = 0,3460.

Durch eine Versorgungsspannung von 380 V wird eine Brennspannung von 210 V und ein Lampenstrom von 10.3 A erzielt. Dies senkt die Verluste im Quetschungsbereich im Vergleich zu den bekannten Lampen (R (400 °C) = 0,043Ω ) erheblich auf R (400 °C) = 0,021Ω. Die höheren Verluste bekannter Lampen resultieren aus der erheblich größeren Länge der Einschmelzung (ca. Faktor zwei) und den höheren Strömen (17 - 25 A).

Die günstige Gesamtkonzeption der 2000 W-Lampe ermöglicht es, die Gesamtlichtausbeute auf 105 lm/W zu erhöhen und dabei eine extrem hohe Lebensdauer von ca. 2000 Stunden zu erzielen. Die spezifische Bogenleistung beträgt 67 W/mm.

Das isotherm gestaltete Entladungsgefäß weist eine maximale Kolbentemperatur von ca. 1030 °C (hot spot) auf, die am cold spot (hinter den Elektroden am Gefäßende) auf 1000 °C absinkt. Am Folienende ist die Temperatur auf 250 °C abgesunken (frei brennend). Im Scheinwerfer entspricht das einer Temperatur von 350 °C.

Versuche mit unterschiedlicher Folienlänge bei einer 2000 W-Lampe zeigen die abnehmende Temperaturbelastung in eindrucksvoller Weise. Bei einer Länge von 20 mm ergab sich eine Folienendtemperatur von 400 °C; dagegen war eine 25 mm lange Folie nur mehr mit 265 °C belastet. Schließlich erbrachte eine weitere Verlängerung um 5 mm eine Absenkung der Endtemperatur um weitere 20 °. Wird der Lampenschaft zusätzlich mattiert (durch Sandstrahlen), was die Wärmedissipation verbessert, so läßt sich die Temperatur nochmals um 50 ° absenken.

Die Herstellung der Lampe erfolgt ausgehend von einem zylindrischen Quarzrohr mit einer Wandstärke von 2 mm. Die ellipsoidähnliche Gestalt des Entladungsgefäßes wird rechnergesteuert hergestellt, wobei die Verstärkung der Wanddicke im Zentralbereich durch eine Stauchung des Rohres erzeugt wird. Die anschließende Herstellung der Quetschdichtung erfordert bei dieser Quetschungslänge eine verfeinerte Quetschtechnologie, wie oben bereits erläutert.

In Figur 2 ist als weiteres Ausführungsbeispiel eine 1000 W-Lampe gezeigt. Sie entspricht in ihren Abmessungen der 2000 W-Version. Gleiche Bezugsziffern entsprechen gleichen Lampenteilen. Die Versorgungsspannung beträgt 220 V bei weiterhin 10.3 A Betriebsstrom. Um bei diesen Spezifikationen die für den optimalen Dampfdruck nötige Temperatur erzielen zu können, sind die Enden des Entladungsgefäßes mit einer ZrO₂-Beschichtung 13 für den Wärmestau versehen. Die Füllung enthält die gleichen Komponenten, doch ist das Jod : Brom-Verhältnis zugunsten des Jods verschoben.

Die Lampenfüllung kann auch andere Metallhalogenide enthalten (z.B. NaJ, SCJ), die andere Farbtemperaturen ermoglichen. Der Farbort kann durch sorgfältige Auswahl des Jod : Brom-Verhältnisses in gewissen Grenzen variiert werden.

Nachfolgend soll der Ablauf des Quetschvorgangs (Fig. 3) beschrieben werden. Zur Vorbereitung der Quetschung wird der Lampenkolben senkrecht gestellt und das Elektrodensystem, bestehend aus Stromzuführung, Folie und Elektrode, eingeführt. Der unten befindliche, zunächst noch rohrförmige Lampenschaft wird nun von unten ausgehend nach oben fortlaufend bis zum Ansatz des Entladungsvolumens mit Hilfe zweier einander gegenüberstehender Gasbrenner sukzessive auf Quetschtemperatur gebracht. In dem Moment, wo auch der dem Entladungsvolumen nächstliegende Bereich der Quetschung erweicht ist, wird der gesamte Lampenschaft durch zwei Quetschbacken gequetscht. Die beiden Gasbrenner B (nur einer ist gezeigt) rotieren hierbei um den Lampenschaft. Sie erzeugen letztendlich eine sehr gleichmäßige Temperatur von 2300 ± 50 °C durch ein optimiertes Gasprofil, das durch vier Bohrlochreihen im Gasbrenner mit unterschiedlich großen Bohrungsdurchmessern bewirkt wird, wobei sich die großen Bohrungsdurchmesser am Schaftende befinden (Fig. 3). Anschließend wird der Lampenkolben umgedreht, so daß der noch offene Lampenschaft wieder unten liegt, und das beschriebene Verfahren nochmals angewendet. Dieses Quetschverfahren der sukzessiven Erwärmung ist vorteilhaft, weil bei gleichzeitiger Erwärmung des gesamten Lampenschafts dieser zu taumeln beginnen würde und eine Justierung des Elektroden-Systems dadurch verhindert würde. Bei sukzessiver Erwärmung wird jedoch das Taumeln bis zum Schluß verhindert. Darüber hinaus wird hierdurch auch das Problem gelöst, daß der erweichte Lampenschaft unter seinem eigenen Gewicht sich längen und "durchsacken" würde. Bei kurzen Quetschungen besteht dieses Problem nicht; im Gegenteil wird hier der erweichte Lampenschaft durch die Oberflächenspannung zusammengehalten oder gar verkürzt, so daß eine gleichzeitige Erwärmung des gesamten Lampenschafts problemlos möglich ist. Um eine exakte Justierung des Elektrodensystems zu garantieren, ist es schließlich noch vorteilhaft, die Molybdänfolie vor dem Einführen V-förmig oder kastenförmig in Längsrichtung zu biegen. Die Foliendicke sollte dabei 50 µm nicht überschreiten. Diese Versteifung durch Biegen reicht aus, um eine extrem lange Molybdänfolie (30 mm) mit Elektrodenschaft und Elektrode exakt ausgerichtet in einer Wechselaufnahme W zu haltern. Beim Quetschvorgang selbst wird die Folienbiegung wieder ausgebügelt.
Eine gute Stabilisierung der Farbtemperatur bei der in Fig. 1 (und in Fig. 2) beschriebenen Lampe wird dadurch erzielt, daß der Abschnitt 6′ der Elektrode, der zwischen Folienende und Entladungsvolumen in die Quetschung eingebettet ist, extrem kurz (3mm) gehalten werden kann. Dadurch wird die Kapillare, die sich entlang dieses Abschnitts ausbildet, erheblich verkürzt und das dadurch gebildete Totvolumen für den cold spot reduziert. Letztendlich läßt sich daher die Farbtemperatur gezielter einstellen (geringere Streuung) und die Drift der Farbtemperatur während der ersten mehreren hundert Betriebsstunden reduzieren und verkürzen. Weiterhin verbessert sich dadurch insbesondere die Lichtausbeute und die sog. maintenance.

## Patentansprüche

1. Zweiseitig gesockelte Hochdruckentladungslampe (1) hoher Leistung (in etwa 1000-4000 W) und hoher Wandbelastung, die für optische Anwendungen geeignet ist, bestehend aus einem längsgestreckten Entladungsgefäß (2) aus hochtemperaturfestem, lichtdurchlässigem Material als einzigem Kolben, zwei hochtemperaturbeständigen Elektroden (6), die in zwei am Entladungsgefäß angesetzten und einander gegenüberliegenden Lampenschäften (5) gehalten sind, wobei die Verbindung zwischen den Elektroden (6) und elektrischen Kontakten (9) des Sockels (10) über Folien (8) erfolgt, sowie einer Füllung aus Quecksilber, mindestens einem Edelgas und Metallhalogeniden, dadurch gekennzeichnet, daß eine sockelnahe Folientemperatur von höchstens 350 °C dadurch erzielt wird, daß die Lampenschäfte (5) als Quetschdichtungen ausgebildet sind, deren Länge in etwa der Länge des Entladungsgefäßes (2) entspricht, wobei die in den Lampenschaft (5) eingebettete Folie (8) sich über den größten Teil der Länge des Lampenschafts erstreckt.

2. Hochdruckentladungslampe nach Anspruch 1, dadurch gekennzeichnet, daß die Länge des Lampenschaftes (5) zwischen 2/3 und 4/3 der Länge des Entladungsgefäßes entspricht.

3. Hochdruckentladungslampe nach Anspruch 1, dadurch gekennzeichnet, daß bei einer Leistung von 1000 - 2000 W die Länge der Quetschdichtung etwa 40 mm beträgt, während die Länge des Entladungsgefäßes etwa 50 mm beträgt.

4. Hochdruckentladungslampe nach Anspruch 1 bis 3, dadurch gekennzeichnet, daß die Folienlänge etwa 60 - 80 % der Länge des Lampenschaftes beträgt.

5. Hochdruckentladungslampe nach Anspruch 4, dadurch gekennzeichnet, daß die zentrale Foliendicke etwa 2 ‰ der Folienlänge beträgt.

6. Hochdruckentladungslampe nach Anspruch 1 bis 3, dadurch gekennzeichnet, daß die spezifische Leistung (Nennleistung/Elektrodenabstand) etwa 30 - 70 W/mm beträgt.

7. Hochdruckentladungslampe nach Anspruch 1, dadurch gekennzeichnet, daß der Elektrodenabstand ca. 28 - 32 mm beträgt.

8. Hochdruckentladungslampe nach Anspruch 1, dadurch gekennzeichnet, daß die Wandbelastung etwa 30 - 60 W/cm² beträgt.

9. Hochdruckentladungslampe nach Anspruch 8, dadurch gekennzeichnet, daß die Wandstärke des Entladungsgefäßes etwa 2 - 3 mm beträgt.

10. Hochdruckentladungslampe nach Anspruch 1, dadurch gekennzeichnet, daß das Entladungsgefäß als Tonnenkörper geformt ist.

11. Hochdruckentladungslampe nach Anspruch 9, dadurch gekennzeichnet, daß die Wandstärke zum Zentralbereich des Entladungsgefäßes hin um den Faktor 1,2 bis 1,4 zunimmt.

12. Hochdruckentladungslampe nach Anspruch 1, dadurch gekennzeichnet, daß zum Erzielen einer tageslichtähnlichen Farbtemperatur als Füllung zwei Halogenide der Seltenen Erden in Kombination mit Halogeniden von Cäsium und Thallium verwendet werden.

13. Hochdruckentladungslampe nach Anspruch 12, dadurch gekennzeichnet, daß zusätzlich Halogenide des Thorium und/oder Hafnium verwendet werden.

14. Hochdruckentladungslampe nach Anspruch 13, dadurch gekennzeichnet, daß das Entladungsgefäß pro cm³ seines Volumens 1 µmol DyBr₃, 0,5 µmol TmBr₃, 1 µmol TlBr, 2 µmol CsBr sowie 0,5 µmol ThJ₄ oder HfJ₃ enthält.

15. Hochdruckentladungslampe nach Anspruch 1, dadurch gekennzeichnet, daß die Länge des in die Quetschung eingebetteten Abschnitts (6′) der Elektrode sehr kurz ist und vorzugsweise kleiner 4mm ist.

## Claims

1. High-pressure discharge lamp (1) which is capped at two ends and has a high power (approximately 1000-4000 W) and a high wall loading and which is suitable for optical applications, comprising an elongated discharge vessel (2) made of high-temperature-resistant, light-transparent material as the sole bulb, two high-temperature-resistant electrodes (6) which are held in two lamp shanks (5) attached to the discharge vessel and situated opposite one another, the connection between the electrodes (6) and electrical contacts (9) of the cap (10) being made via foils (8), and a filling of mercury, at least one noble gas and metal halides, characterized in that a foil temperature near the cap of not more than 350°C is achieved by forming the lamp shanks (5) as pinch seals whose length is approximately equal to the length of the discharge vessel (2), the foil (8) embedded in the lamp shank (5) extending over most of the length of the lamp shank.

2. High-pressure discharge lamp according to Claim 1, characterized in that the length of the lamp shank (5) is equal to between 2/3 and 4/3 of the length of the discharge vessel.

3. High-pressure discharge lamp according to Claim 1, characterized in that, for a power of 1000-2000 W, the length of the pinch seal is approximately 40 mm, while the length of the discharge vessel is approximately 50 mm.

4. High-pressure discharge lamp according to Claims 1 to 3, characterized in that the foil length is approximately 60-80 % of the length of the lamp shank.

5. High-pressure discharge lamp according to Claim 4, characterized in that the central foil thickness is about 0.2 % of the foil length.

6. High-pressure discharge lamp according to Claims 1 to 3, characterized in that the specific power (the rated power/electrode spacing) is approximately 30-70 W/mm.

7. High-pressure discharge lamp according to Claim 1, characterized in that the electrode spacing is approximately 28-32 mm.

8. High-pressure discharge lamp according to Claim 1, characterized in that the wall loading is approximately 30-60 W/cm².

9. High-pressure discharge lamp according to Claim 8, characterized in that the wall thickness of the discharge vessel is approximately 2-3 mm.

10. High-pressure discharge lamp according to Claim 1, characterized in that the discharge vessel is formed as a barrel-like body.

11. High-pressure discharge lamp according to Claim 9, characterized in that the wall thickness increases by a factor of 1.2 to 1.4 towards the central region of the discharge vessel.

12. High-pressure discharge lamp according to Claim 1, characterized in that, to achieve a colour temperature similar to daylight, two halides of the rare earths are used in combination with halides of caesium and thallium as filling.

13. High-pressure discharge lamp according to Claim 12, characterized in that halides of thorium and/or hafnium are also used.

14. High-pressure discharge lamp according to Claim 13, characterized in that the discharge vessel contains, per cm³ of its volume, 1 µmol of DyBr₃, 0.5 µmol of TmBr₃, 1 µmol of TlBr, 2 µmol of CsBr, and 0.5 µmol of ThI₄ or HfI₃.

15. High-pressure discharge lamp according to Claim 1, characterized in that the length of that section (6') of the electrode which is embedded in the pinch is very short and is preferably less than 4 mm.

## Revendications

1. Lampe à décharge à haute pression (1) à deux culots, qui possède une puissance élevée (environ 1000 - 4000 W) et une charge de paroi élevée, qui est appropriée pour des applications optiques et qui est constituée par une enceinte de décharge allongée (2) réalisée en un matériau résistant aux températures élevées et transparent, sous la forme d'une ampoule unique, deux électrodes (6) qui résistent à la température élevée et sont retenues dans deux embouts de lampe (5), qui sont montés dans l'enceinte de décharge et sont situés à l'opposé l'un de l'autre, la liaison entre les électrodes (6) et les contacts électriques (9) du culot (10) étant réalisée au moyen de feuilles (8), avec un remplissage comprenant du mercure, au moins un gaz rare et des halogénures métalliques, caractérisée par le fait qu'on obtient une température des feuilles égale au maximum à 350°C, à proximité des culots, par le fait que les embouts de lampe (5) sont réalisés sous la forme d'éléments d'étanchéité à pincement, dont la longueur correspond approximativement à la longueur de l'enceinte de décharge (2), la feuille (8) insérée dans l'embout de lampe (5) s'étendant sur la majeure partie de la longueur de l'embout de lampe.

2. Lampe à décharge à haute pression suivant la revendication 1, caractérisée par le fait que la longueur de l'embout de lampe (5) est comprise entre les 2/3 et 4/3 de la longueur de l'enceinte de décharge.

3. Lampe à décharge à haute pression suivant la revendication 1, caractérisée par le fait que dans le cas d'une puissance de 1000-2000 W, la longueur de l'élément d'étanchéité à pincement est égale à environ 40 mm, tandis que la longueur de l'enceinte de décharge est égale à environ 50 mm.

4. Lampe à décharge à haute pression suivant les revendications 1 à 3, caractérisée par le fait que la longueur de la feuille correspond approximativement à 60 - 80 % de la longueur de l'embout tubulaire de la lampe.

5. Lampe à décharge à haute pression suivant la revendication 4, caractérisée par le fait que l'épaisseur au centre de la feuille est égale à environ 2 ‰ de la longueur de la feuille.

6. Lampe à décharge à haute pression suivant les revendications 1 à 3, caractérisée par le fait que la puissance spécifique (puissance nominale/distance entre les électrodes) est égale à environ 30 - 70 W/mm.

7. Lampe à décharge à haute pression suivant la revendication 1, caractérisée par le fait que la distance entre les électrodes est égale à environ 28 - 32 mm.

8. Lampe à décharge à haute pression suivant la revendication 1, caractérisée par le fait que la charge de paroi est égale à environ 30 - 60 W/cm².

9. Lampe à décharge à haute pression suivant la revendication 8, caractérisée par le fait que l'épaisseur de paroi de l'enceinte de décharge est comprise entre environ 2 et 3 mm.

10. Lampe à décharge à haute pression suivant la revendication 1, caractérisée par le fait que l'enceinte à décharge est réalisée sous la forme d'un corps de forme renflée.

11. Lampe à décharge à haute pression suivant la revendication 9, caractérisée par le fait que l'épaisseur de la paroi en direction de la zone centrale de l'enceinte à décharge augmente du facteur 1,2 à 1,4.

12. Lampe à décharge à haute pression suivant la revendication 1, caractérisée par le fait que pour l'obtention d'une température de couleur analogue à celle correspondant à la température du jour, on utilise comme remplissage deux halogénures des terres rares en combinaison avec des halogénures de césium et de thallium.

13. Lampe à décharge à haute pression suivant la revendication 12, caractérisée par le fait qu'on utilise, en supplément, des halogénures de thorium et/ou de hafnium.

14. Lampe à décharge à haute pression suivant la revendication 13, caractérisée par le fait que l'enceinte à décharge contient, par cm³ de son volume, 1 mmole de DyBr₃, 0,5 mmole de TmBr₃, 1 mmole de TlBr, 2 mmoles de CsBr ainsi que 0,5 mmole de ThJ₄ ou de HfJ₃.

15. Lampe à décharge à haute pression suivant la revendication 1, caractérisée par le fait que la longueur de la section (6') de l'électrode, enserrée dans le pincement, est très courte et de préférence est inférieure à 4 mm.
